# FASCICULE DE BREVET EUROPEEN

(11) **EP 1 803 362 B1**
(45) Date de publication et mention de la délivrance du brevet: **19.08.2009**
(21) Numéro de dépôt: 05425925.4
(22) Date de dépôt: 28.12.2005
(51) Int. Cl.: A43B 5/04, A43B 13/18

(54) **Chaussure de sport à oscillation latérale**
Sportschuh mit seitlicher Verschwenkbarkeit
Sport shoe with lateral oscillation

(43) Date de publication de la demande: 04.07.2007
(73) Titulaire: LANGE INTERNATIONAL S.A., 1700 Fribourg (CH)
(72) Inventeur: Girolimetto, Giovanni, 31038 Paese (TV) (IT); Barre, Bertrand, 01330 Lapeyrouse (FR)
(74) Mandataire: Bugnion Genève

(56) Documents cités:
- EP-A- 0 599 804
- WO-A-81/02508
- DE-A1- 2 946 522
- US-A- 4 937 955
- US-A1- 2002 089 150
- US-A1- 2005 172 518

## Description

La présente invention concerne une chaussure de sport à coque rigide pour engin de glisse, comme le ski ou le patin, comprenant une structure particulièrement adaptée à la transmission des efforts de l'utilisateur à l'engin de glisse pour son guidage efficace. Elle porte aussi sur un procédé de fabrication d'une telle chaussure.

Comme il est connu de l'art antérieur, une chaussure de sport pour engin de glisse sert d'interface entre le corps et l'engin de glisse, cette interface étant chargée de diriger les forces dans des directions favorables afin de répercuter rapidement la tension musculaire du sportif à l'engin de glisse de manière efficace pour réagir aux modifications de situations qui se présentent lors d'une descente.

La quasi-totalité des chaussures de ski existantes ont pour principe la tenue maximale du pied et de la cheville du skieur, le guidage du ski se faisant par une flexion sur les genoux et la position de l'ensemble du torse pour modifier le centre de gravité du skieur, le pied et la cheville restant immobiles sur la planche de glisse afin d'induire une transmission passive des efforts du corps à la planche de glisse par la chaussure rigide.

Dans cette optique, les chaussures de ski sont basées sur une tige rigide remontant jusqu'au tibia, équipée d'un chausson de confort pour isoler thermiquement le pied et ayant à la fois pour fonction de réduire les pressions localisées qui seraient douloureuses et de remplir les espaces formés entre le pied et la coque pour atteindre la tenue maximale du pied mentionnée précédemment. Pour améliorer encore ces solutions, on a proposé de réaliser des chaussons in-situ par injection d'une mousse destinée à remplir le mieux possible les espaces entre le pied et la coque, de manière à se rapprocher le plus possible d'une chaussure épousant parfaitement la morphologie individuelle du pied.

Pour augmenter toutefois le confort de ces chaussures, des solutions sont proposées dans les documents EP0432793 et US5214865 qui permettent un amortissement des chocs verticaux et horizontaux, en intégrant une partie élastique dans la structure de la semelle de la chaussure. Toutefois, ces solutions conservent la même approche concernant la fonction de guidage de la planche de glisse.

La solution proposée dans le document CH688636 privilégie contrairement aux deux précédentes la transmission maximale des efforts du skieur en supprimant tout amortissement. Pour cela, elle tient compte de la structure du pied et propose l'ajout d'éléments rigides précisément disposés au niveau des trois points d'appui du pied, c'est à dire le talon, plus précisément la tubérosité postérieure du calcanéum, la tête du premier métatarse et la tête du cinquième métatarse. Comme il est connu qu'en position normale de repos le poids du corps se répartit à raison d'environ 50% sur le talon, 30% sur le premier métatarse et 20% sur le cinquième métatarse, cette solution propose ainsi une meilleure transmission directe des efforts de la jambe sur la planche de glisse à travers le pied, garantissant qu'il n'y aura pas de déformation de la semelle sous les forces subies en ces points d'appui. Toutefois, cette solution conserve aussi la mécanique de l'approche traditionnelle dans laquelle le pied reste immobile et transmet passivement les efforts du corps à la planche de glisse.

Finalement, les inconvénients de cette approche traditionnelle de guidage d'un engin de glisse par les chaussures traditionnelles sont les suivants:
- la mécanique naturelle du pied n'est pas exploitée puisque l'objectif est son maintien immobile sur l'engin de glisse et le pied n'a donc aucune fonction directe de guidage de l'engin de glisse, la chaussure se contentant de transmettre les efforts musculaires principalement réalisés au niveau de la jambe de l'utilisateur. Par conséquent, l'efficacité de la chaussure n'est finalement pas optimale pour le guidage d'un engin de glisse ;
- ces solutions sont souvent douloureuses pour le pied et donc non confortables puisque les efforts du corps s'appliquent intégralement sur les trois points d'appui de la voûte plantaire.

En marge de l'approche traditionnelle décrite précédemment, il convient de noter une première solution décrite dans le document FR2415977, qui repose sur un pivotement possible du pied au sein de la chaussure autour d'un axe longitudinal partant du talon et partageant le pied sensiblement en deux moitiés. Cette fonction de pivotement est mise en oeuvre par une pièce rapportée dans la chaussure comprenant deux points d'appui au niveau du talon et de l'avant du pied, définissant un axe de pivotement autour duquel elle peut pivoter par rapport au reste de la chaussure et par rapport à l'engin de glisse. L'optique de cette solution originale est de permettre un guidage d'un engin de glisse par le seul mouvement du pied, qui suffit pour entraîner un déplacement du poids exercé sur l'engin de glisse. Les inconvénients de cette solution sont toutefois les suivants :
- la partie pivotante ajoutée ne correspond pas spécifiquement à la structure du pied explicitée plus haut concernant les trois points d'appui du pied et n'exploite donc pas la mécanique naturelle du pied. Ainsi, cette solution n'est pas satisfaisante au niveau du confort du pied et entraîne une performance non optimisée ;
- la partie pivotante se déplace de manière très libre par rapport à la chaussure et le ski et a globalement peu de contact avec ces derniers.

Cela entraîne une grande liberté du pied relativement à la chaussure, qui apporte un gain au niveau du guidage du ski par le pied mais qui se fait au détriment ou en remplacement du guidage par le mouvement habituel du reste du corps dont le nouvel équilibre sur le ski devient très instable. Par exemple, une flexion habituelle des genoux entraînant un effort de la jambe sur le collier de la chaussure n'a plus d'effet direct sur le guidage de l'engin de glisse car cet effort n'est plus transmis par la chaussure à l'engin de glisse, la partie pivotante indépendante au niveau du pied représentant une coupure dans la chaîne de transmission de cet effort de la jambe vers l'engin de glisse. La performance globale d'une telle chaussure est finalement très insatisfaisante.

Une autre solution originale est décrite dans le document W08102508 qui propose une chaussure composée de deux parties distinctes, une semelle liée au ski d'une part et une tige de chaussure comprenant sa propre semelle d'autre part, ces deux éléments étant reliés par un élément de connexion sur une petite surface longitudinale qui permet le pivotement de la partie supérieure de la chaussure par rapport à la semelle liée au ski. Cette solution a le même objectif que la solution précédente. Elle présente toutefois les inconvénients suivants :
- la chaussure finale est complexe, ce qui la rend fragile et coûteuse;
- elle est inadaptée à la marche ;
- la neige ou tout autre élément peut se loger entre les deux parties de chaussure qui sont détachées l'une de l'autre sur une grande surface, notamment quand leurs surfaces s'écartent dans les courbes ;
- elle induit des mouvements de pivotement trop importants et le gain au niveau du guidage du ski par le pied se fait au détriment ou en remplacement du guidage par le mouvement habituel du reste du corps dont le nouvel équilibre sur le ski devient très instable

Enfin, le document US2005/172518 décrit une approche semblable aux deux précédentes et comprend le même type d'inconvénients. Ces dernières approches originales proposent toutes des solutions basées sur des chaussures qui s'éloignent des formes habituelles des chaussures de ski et qui impliquent un guidage du ski qui n'est plus possible par le mouvement habituel du corps du skieur.

Le document US 2002/0089150 décrit une chaussure de sport fragmentée par une bande élastique.

Un objet général de la présente invention consiste en une chaussure de sport permettant une transmission plus fine des efforts de l'utilisateur à un engin de glisse, qui améliore ainsi le guidage d'un engin de glisse par rapport aux solutions de l'art antérieur.

Plus précisément, un premier objet de la présente invention consiste en une chaussure de sport pour engin de glisse qui prend en compte la mécanique du pied pour améliorer la performance du guidage de l'engin de glisse.

Un second objet de la présente invention consiste en une chaussure de sport dont le procédé de fabrication est adapté à une large plage de mise en oeuvre, selon le comportement souhaité de la chaussure en fonction de l'utilisation prévue, afin d'affiner et personnaliser le comportement de la chaussure.

L'invention repose sur une chaussure de sport proche d'une chaussure traditionnelle mais comprenant de plus une séparation mécanique de la structure de la chaussure de sport en deux parties par un moyen de liaison doté de propriétés mécaniques particulières et disposé selon une géométrie spécifique sur la structure de la chaussure afin d'être apte à autoriser des faibles oscillations latérales d'une partie de la chaussure par rapport à l'autre, autour d'un axe de rotation longitudinal parallèle à l'engin de glisse. Le résultat obtenu par cette fonction exercée par cet élément de liaison est un guidage d'un engin de glisse dont la pratique traditionnelle est enrichie par l'addition d'un léger décalage du poids exercé par l'utilisateur sur la planche de glisse en exploitant le mouvement naturel du pied, qui améliore la transmission traditionnelle passive de la chaussure des efforts de l'utilisateur vers l'engin de glisse.

L'invention est plus précisément définie par les revendications.

Ces objets, caractéristiques et avantages de la présente invention seront exposés en détail dans la description suivante de modes d'exécution particuliers faits à titre non-limitatif en relation avec les figures jointes parmi lesquelles :
La figure 1 représente une vue en perspective éclatée d'une chaussure de sport ne faisant pas partie de l'invention ;
la figure 2 est une vue de côté d'une chaussure;
la figure 3 est une vue en coupe III-III de cette chaussure;
la figure 4 est une vue est une vue en coupe IV-IV de cette chaussure;
la figure 5 représente un détail d'une optionde cette chaussure;
la figure 6 représente une vue en perspective éclatée d'une chaussure de sport selon une première variante de cette chaussure;
la figure 7 est une vue en perspective arrière de la chaussure selon la première variante;
la figure 8 est une vue en coupe transversale de l'avant de la chaussure selon la première variante;
la figure 9 représente une vue en perspective éclatée d'une chaussure de sport selon une seconde variante;
la figure 10 est une vue de côté de la chaussure selon la seconde variante;
la figure 11 est une vue en coupe XI-XI de cette chaussure;
la figure 12 est une vue est une vue en coupe XII-XII de cette chaussure;
les figures 13 et 14 sont des vues des deux côtés d'une chaussure de sport selon un mode d'exécution de l'invention ;
la figure 15 est une vue en perspective de dessous de la chaussure de sport selon le mode d'exécution de l'invention ;
la figure 16 est une vue arrière de la chaussure de sport selon le mode d'exécution de l'invention.
la figure 17 est une vue de côté de la chaussure selon une variante du mode d'exécution de l'invention ;
la figure 18 est une vue est une vue en coupe XVIII-XVIII de la chaussure selon la variante précédente ;
la figure 19 est une vue de côté de la chaussure selon une seconde variante du mode d'exécution de l'invention ;
la figure 20 est une vue est une vue en coupe XX-XX de la chaussure selon la variante précédente.

Une chaussure de sport ne faisant pas partie de l'invention ainsi qu'un mode d'exécution de l'invention vont être décrits pour une chaussure de ski à titre d'illustration. Le même concept pourrait toutefois être implémenté sur toute chaussure de sport destinée au guidage d'une planche de glisse comme un patin à roulettes, à glace...

Les figures 1 à 12, illustrent une chaussure de ski comprenant une semelle 1 rigide comprenant les trottoirs avant et arrière 4, 5 pour une liaison avec les mâchoires d'une fixation de ski, une tige 2 rigide destinée à recevoir le pied d'un skieur, en matériau plastique comme un polyuréthane de dureté 60 shd par exemple, et un élément de liaison ou élément intermédiaire 3 en élastomère entre ces deux parties basses et hautes 1, 2 de la chaussure.

La semelle 1 est en matériau rigide de manière à résister aux efforts subis notamment au niveau des trottoirs avant et arrière 4, 5. Elle représente toute la surface au sol de la chaussure et comprend une face supérieure munie d'une nervure centrale 7 délimitant deux surfaces latérales sensiblement équivalentes s'étendant sur quasiment toute la longueur de la chaussure. Cette surface supérieure est légèrement inclinée, en pente du point central le plus bas vers son extrémité latérale 6 plus haute au niveau de l'arrière de la chaussure, comme cela est illustré sur la figure 3, et est horizontale vers la partie antérieure de la chaussure comme cela est représenté à la figure 4.

Un élément de liaison 3 de faible épaisseur vient se loger sur la surface supérieure de la semelle 1. Il comprend une forme lui permettant d'épouser totalement la forme de la semelle 1, avec des rebords avant et arrière 8, 9 suivant la forme intérieure des trottoirs 4, 5, une ouverture centrale 10 dans laquelle se loge la nervure 7 de la semelle 1, et une surface de forme inclinée du centre vers l'extrémité latérale 11 dans sa partie arrière et une surface horizontale pour suivre la surface de la semelle 1 dans sa partie antérieure. Ces deux éléments 1, 3 sont ainsi fixés l'un à l'autre sur toute leur surface de contact par un moyen de type soudure, par exemple obtenue par une double injection de matériaux plastiques compatibles, ou par tout autre moyen de fixation comme un collage. Comme cela est représenté sur la figure 4, l'élément intermédiaire 3 est plus large que la semelle 1 vers l'avant de la chaussure et son extrémité 11 déborde latéralement de l'extrémité 6 de la semelle afin de recevoir la partie antérieure de la coque 12 de la tige 2 de la chaussure.

Enfin, la partie haute 2 de la chaussure est la tige de chaussure, comprenant une coque 12 et un collier 13 en matériau plastique rigide, des organes d'accrochage 14 pour assurer la fermeture et le serrage de la tige sur la jambe d'un skieur, une ouverture supérieure 15 dans laquelle se loge un chausson de confort 16, et comprend dans sa partie inférieure une partie inférieure horizontale 17 de faible épaisseur dans un matériau rigide de type polyuréthane de 60 shD par exemple. Cette partie inférieure 17 a une forme correspondant à la surface supérieure de l'élément de liaison 3. Dans sa partie centrale, elle possède une rainure 18 sur sa face inférieure 17 vers sa partie arrière, afin de coopérer avec la nervure 7 de la semelle 1 qui dépasse légèrement de la surface supérieure de l'élément intermédiaire 3. Cela permet de faciliter le positionnement de la tige 2 et d'améliorer la fixation des trois éléments 1, 2, 3 entre eux pour obtenir la chaussure finale. Toute la surface de la partie inférieure 17 de la tige 2 est fixée sur l'élément intermédiaire 3 et sur la nervure centrale 7 de la semelle 1. Tout moyen de fixation pourra être utilisé, comme un collage, une surinjection de la tige sur la semelle provisoire composée des deux éléments inférieurs 1, 3.

Le résultat obtenu est une chaussure de ski dont la forme finale, notamment celle de la semelle réunissant les parties 1, 3 et 17, correspond aux normes des chaussures de ski. Elle se présente avec une paroi continue de forme équivalente aux chaussures habituelles. Elle est apte à recevoir une semelle de fond de coque puis un chausson de confort classiques. L'avantage de cette construction en trois parties de la chaussure est de définir deux parties indépendantes basse 1 et haute 2 de la chaussure, dotées d'une mobilité relative en rotation latérale l'une par rapport à l'autre, comme cela sera détaillé par la suite. Cette mobilité est définie par les propriétés de l'élément intermédiaire 3, principalement par le matériau utilisé et son épaisseur. Le reste de la chaussure est dans un matériau rigide habituel de chaussure de ski pour transmettre les efforts du skieur jusqu'à la planche de glisse.

L'élément intermédiaire 3 sera de préférence dans un matériau déformable pouvant être par exemple une mousse de polyuréthane ou tout plastique de dureté entre 25 et 60 shA et aura une faible épaisseur, inférieure ou égale à 4 millimètres. L'homme du métier choisira ces paramètres afin de conserver un bon compromis entre la rigidité d'ensemble de la chaussure pour un transfert traditionnel des efforts du skieur vers la planche de glisse et la possibilité d'une faible oscillation latérale de la chaussure ajoutant un complément dans ce guidage de la planche de glisse.

Un tel matériau déformable permet un comportement nouveau de la chaussure lors d'une position particulière du corps du skieur suite à une flexion des genoux et une pression au niveau du tibia, dans le but d'initier un virage par exemple. En effet, suite à cette flexion des genoux, le pied a une tendance naturelle à pivoter de sorte de déplacer le poids du skieur latéralement vers une des deux têtes du premier ou cinquième métatarse du pied selon le sens du virage. La structure de la chaussure va ainsi permettre la réalisation de ce mouvement naturel du pied puisque la tige 2 de la chaussure peut pivoter latéralement légèrement par rapport à la semelle 1, grâce à la déformation de l'élément intermédiaire 3 dont une surface latérale sera comprimée alors que la surface latérale opposée située de l'autre côté de la nervure centrale 7, qui sert d'axe de pivotement, sera sollicitée en traction. Cette déformation de l'élément intermédiaire 3 entraîne pour premier effet un déplacement du pied, selon un mouvement naturel explicité précédemment, et de la tige 2 relativement à la semelle 1 et donc à la planche de glisse, induisant pour second effet une meilleure localisation de l'effort du corps précisément sur une partie latérale correspondant à la zone d'un des 1 iers ou 5^{ième} métatarse du pied. La chaussure permet ainsi par sa structure et sa nouvelle mécanique d'améliorer la transmission de l'effort au ski, en tirant profit de la mécanique naturelle du pied et du bas de jambe. Comme effet supplémentaire avantageux, le matériau déformable de l'élément intermédiaire 3 permet d'atténuer le point dur ressenti sur le pied et améliore le confort de la chaussure. Ensuite, ce pivotement de partie haute 2 de la chaussure favorise en retour la flexion de la jambe du skieur.

En résumé, la chaussure permet ainsi la mise en oeuvre des effets techniques suivants, dans l'ordre chronologique :
- elle réagit à un effort initial d'un utilisateur exercé sur le collier de la chaussure par la transmission jusqu'à l'engin de glisse de cet effort par les parties rigides de la chaussure, l'effort initial étant réalisé de manière traditionnelle par des flexions des genoux ;
- cette flexion des genoux induit un mouvement naturel du pied, rendu possible par la chaussure, par la partie déformable qui induit un pivotement de la partie haute 2 de la chaussure pour accompagner ce mouvement naturel, permettant ainsi de mieux localiser le poids d'un utilisateur en un point différent de la chaussure, induisant un meilleur effet de guidage de l'engin de glisse ;
- l'effort initial réalisé par l'utilisateur sur la chaussure est amplifié par le pivotement mentionné ci-dessus de la chaussure qui accompagne ainsi ce mouvement qui devient plus facile et plus efficace.
Ce comportement de la chaussure inclut donc principalement les deux améliorations suivantes aux chaussures traditionnelles :
- le pied est mobile par rapport à l'engin de glisse et permet une autre localisation plus efficace du poids du skieur sur l'engin de glisse ;
- le mouvement de flexion des genoux et de guidage traditionnel est facilité et amplifié par la chaussure.

La chaussure n'est donc plus un élément rigide et passif mais a ainsi un comportement en harmonie avec le corps du skieur qui amplifie l'effet de guidage du skieur sur son ski. Elle permet de conserver l'avantage de la transmission traditionnelle des efforts du skieur vers le ski par la rigidité globale de sa structure tout en ajoutant un affinement de cette transmission grâce à sa légère déformation permettant un mouvement du type oscillation latérale.

Les rigidités et propriétés des différents matériaux utilisés dans les différentes parties de la chaussure peuvent varier selon une large plage. Comme expliqué précédemment, le matériau rigide des parties basse 1 et haute 2 de la chaussure pourra être un matériau plastique de dureté au moins égale à 40 shD, ou tout autre matériau habituellement utilisé pour les chaussures de ski. Le matériau déformable de l'élément intermédiaire 3 peut être de différents types, chacun de ces types participant au guidage du ski d'une manière particulière. Par exemple, un matériau déformable amortisseur d'énergie comme une mousse polyuréthane peut être utilisé. Un tel choix permettra d'absorber une partie des efforts transmis par le skieur et conviendra mieux aux débutants, pour un guidage peu précis du ski, et pour une utilisation en relative ligne droite comme le cas d'une descente en compétition. Le matériau déformable peut aussi être un matériau élastique comme un caoutchouc, permettant une restitution d'une partie de l'énergie transmise. Pour une utilisation en compétition en slalom spécial, un matériau hyper élastique pourrait être utilisé, afin de permettre une restitution dynamique de l'énergie pour un changement de direction rapide et précis. Tout matériau élastique intermédiaire pourrait être utilisé. Enfin, un matériau élastique de caractéristiques variables en fonction de ses conditions d'utilisation peut être implémenté. Par exemple, un matériau viscoélastique pourra être absorbant en cas de sollicitations à faible vitesse et élastique pour les sollicitations à grande vitesse. Son utilisation permettra donc à la chaussure de se comporter différemment en fonction du comportement du skieur.

Le terme "déformable" utilisé précédemment a donc un sens très large dans cette invention, intégrant notamment toutes les variantes mentionnées ci-dessus. Il inclut aussi des matériaux plastiques de dureté inférieure au matériau rigide plus dur composant le reste de la chaussure, soit inférieure à 60 shD, qui auront un caractère déformable par rapport au reste de la chaussure. Le point commun de tous ces matériaux est leur possibilité de déformation relativement aux chaussures habituelles classiques, induisant un effet technique de mobilité par rotation latérale entre les deux parties de chaussure qu'il sépare. Ces matériaux seront ainsi choisis de manière adaptée à l'utilisation souhaitée de la chaussure, selon le large choix mentionné ci-dessus.

En variante, cette même structure de chaussure de ski peut être exploitée avec un élément intermédiaire très rigide non déformable, comme un matériau en fibres de carbone ou un métal par exemple, pour des utilisations de compétition dans lesquelles le skieur ne recherche plus une harmonie confortable avec sa chaussure mais une très grande rigidité pour une transmission passive et intégrale des efforts qu'il exerce. Ainsi, cette même structure de chaussure permet avantageusement de construire une large palette de comportement de chaussures de ski, basées sur le même procédé de fabrication, qui convient donc bien à la personnalisation des chaussures en fonction des besoins des utilisateurs.

Nous allons voir par la suite des variantes. reprenant le même concept pour obtenir sensiblement le même résultat. Pour une raison d'homogénéité et de simplicité, nous continuerons d'utiliser les terminologies "partie basse" pour une partie de la chaussure comprenant une liaison avec le ski de sorte d'être sensiblement immobile vis-à-vis du ski et "partie haute" pour une partie de la chaussure comprenant la liaison avec le tibia et le bas de jambe du skieur de sorte d'être sensiblement immobile par rapport à la jambe du skieur et d'accompagner son mouvement, même si les différents modes d'exécution qui vont être décrits ci-après vont montrer que ces parties ne sont pas obligatoirement intégralement hautes et basses, et peuvent ne pas coïncider en une séparation du type semelle/tige. Dans tous les cas, la partie haute aura une liberté de rotation latérale vis-à-vis de la partie basse de la chaussure.

La figure 5 illustre une option qui est d'ailleurs compatible avec des modes de réalisation de l'invention, qui permet pour une chaussure donnée d'effectuer un réglage de la mobilité de la partie haute 2 en un point donné. Cette solution repose par exemple sur une vis de réglage 19 dont la tête est accessible sous la face inférieure de la partie inférieure 1 de la chaussure et dont l'extrémité se positionne dans l'épaisseur entre les deux parties basse 1 et haute 2 de la chaussure, dans une ouverture au sein de l'élément intermédiaire 3. Cette extrémité de la vis 19 représente donc une butée pour la partie haute 2 qui limite sa possibilité de descente en cas de compression de l'élément intermédiaire 3. Une telle solution peut être implémentée en tout endroit de la chaussure, mais sera surtout avantageuse au niveau des zones de pivotement de plus forte amplitude.

Comme cela a été vu plus haut, la solution permet un pivotement latéral de la partie haute 2 de la chaussure sous l'effort du skieur, ce pivotement ayant la plus grande amplitude dans les zones de la chaussure recevant les têtes des 1^{ier} et 5^{ième} métatarse du pied sur lesquelles se répartit l'essentiel du poids du skieur. Ce poids du skieur oscille entre ces deux points d'appui latéraux à l'avant du pied et la chaussure a une structure lui permettant de réagir en suivant plus ou moins ce mouvement d'oscillation. La présence du matériau déformable de l'élément intermédiaire 3 au niveau du talon dans le premier mode de réalisation a donc pour principale fonction le confort du pied sur ce point d'appui au niveau du talon.

Suite aux conclusions précédentes, il apparaît donc qu'il n'est pas indispensable que l'élément intermédiaire s'étende sur la partie arrière de la chaussure. Ainsi, les figures 6 à 12 illustrent des variantes dans lesquelles la partie basse 1' de la chaussure consiste en une partie de semelle comprenant un trottoir avant 4' et ne s'étendant pas jusqu'au trottoir arrière de la chaussure qui appartient à la partie haute 2' de la chaussure. Cette partie basse 1' s'étend environ sur les deux tiers de la longueur de la chaussure.

La géométrie des différents éléments 1', 2', 3' reste très proche du mode de réalisation précédent, outre la troncature des deux parties inférieures de semelle 1', 3'. Le principe repose toujours sur une semelle classique et normalisée de chaussure de ski globalement fragmentée en trois semelles horizontales superposées et fixées entre elles sur toute leur surface de contact, la pièce interface intermédiaire 3' prise en "sandwich" ayant la possibilité, en fonction de ses caractéristiques, d'offrir une mobilité latérale entre la tige 2' et la semelle 1' fixée sur la planche de glisse.

Dans la première variante illustrée sur les figures 6 à 8, une tige rigide 20 est utilisée pour renforcer la fixation de la semelle 1'. Pour cela, la tige 20 est insérée longitudinalement par une ouverture dans le trottoir arrière de la chaussure et s'étend jusque vers l'avant de la chaussure, en se positionnant dans une ouverture prévue dans la nervure 7' de la semelle basse 1'. Par ce biais, une fixation entre les parties basse 1' et haute 2' de la chaussure est directement réalisée, ce qui renforce bien la fixation par les collages entre la semelle 1' et la pièce interface 3' puis entre la pièce intermédiaire 3' et la zone inférieure 17' de la partie haute 2'.

La seconde variante illustrée sur les figures 9 à 12 est la même que la précédente sans la tige 20.

Une première sous-variante en relation avec les figures 1 à 12 peut consister en la suppression des nervures 7, 7', l'élément intermédiaire s'étendant alors sur toute la surface de la semelle de la chaussure pour séparer totalement les parties basses 1 et hautes 2 de la chaussure. Dans une telle variante, cet élément intermédiaire sera doté d'une fonction supplémentaire d'amortissement des chocs verticaux exercés sur la chaussure, tout en conservant la possibilité de la rotation latérale, un côté pouvant être comprimé et l'autre étiré en traction dans le cas d'une transmission d'un effort décentré latéralement par le poids du skieur.

Une seconde sous-variante opposée peut consister en une nervure centrale plus large, ne s'étendant toutefois pas jusqu'aux deux points d'appui avant sur le pied du skieur pour permettre la mise en oeuvre du pivot latéral autour de cette nervure. La nervure peut être réalisée de manière différente, par l'intermédiaire de picots sensiblement alignés, voire de deux points d'appui avant et arrière. En variante, la nervure peut être obtenue par un certain nombre de vis sensiblement alignées. La nervure peut être dissymétrique, décalée par rapport à l'axe de symétrie longitudinal de la chaussure, voire inclinée.

Selon la description précédente, il apparaît que la chaussure peut être obtenue par la superposition d'éléments physiquement distincts. Toutefois, selon une troisième sous-variante, la chaussure peut être obtenue par des procédés réunissant plusieurs injections de matériaux plastiques. Par exemple, la tige 2 et la semelle 1 pourraient être formés lors d'une même étape d'injection, les deux parties de chaussure 1, 2 ne formant ainsi qu'un seul corps physique continu et étant liées au niveau de la nervure 7, 7', l'élément intermédiaire 3, 3' étant ajouté par la suite.

Selon une quatrième sous-variante les différents éléments superposés ne sont pas fixés entre eux sur toute leur surface de contact. Avantageusement, ils seront fixés sur au moins une partie de la zone périphérique de la chaussure, pour éviter leur écartement et l'entrée de poussières entre les couches de la chaussure. Leur fixation se fait par des moyens distincts, d'une part un premier moyen pour fixer la partie basse 1 à l'élément de liaison 3 et d'autre part un second moyen pour fixer l'élément de liaison 3 à la partie haute de la chaussure 2. Dans ces zones de fixation, l'élément de liaison travaillera en traction sur un côté et en compression sur l'autre côté lors des rotations latérales de la partie haute 2 par rapport à la partie basse 1. Ces moyens de fixation peuvent être des moyens mécaniques, des collages, soudures...

Selon une cinquième sous-variante, le concept peut être simplement mis en oeuvre sur les chaussures existantes munies de talonnettes avant et arrière amovibles. Pour cela, un élément intermédiaire de faible épaisseur peut être positionné entre la talonnette amovible et la chaussure, l'ensemble étant maintenu en position par des vis reliant la talonnette et le reste de la chaussure, ces vis étant positionnées au niveau de la partie centrale de la talonnette pour définir une liaison équivalente à la nervure 7, 7' précédente et permettre la fonction d'oscillation latérale de la chaussure relativement aux talonnettes amovibles.

Les nombreuses variantes décrites précédemment ont toutes en commun une fragmentation d'une partie de la semelle de la chaussure en couches horizontales. Toutefois, il est possible d'obtenir une solution équivalente avec une fragmentation différente de la structure de la chaussure, basée sur la répartition sur la surface extérieure de la chaussure de bandes étroites traversantes, c'est à dire occupant toute l'épaisseur de la paroi de la tige de sa surface extérieure jusqu'à sa surface intérieure, dans un matériau particulier formant une géométrie particulière, pouvant non seulement être positionnées au niveau de la semelle de la chaussure mais aussi au sein de la paroi de la tige de la chaussure, cette géométrie particulière ayant pour fonction de permettre la séparation mécanique entre deux parties dites haute et basse de la chaussure, dotées d'une mobilité relative de type oscillations latérales comme explicité ci-dessus. Le mode de réalisation en référence aux figures 13 à 16 illustre une telle approche.

Le concept de l'invention consiste en la séparation de la chaussure en deux parties, une partie dite "basse" liée à la planche de glisse et une partie dite "haute" liée à la jambe du skieur et possédant une mobilité latérale par rapport à cette partie basse considérée comme fixe, par l'intermédiaire d'une zone de liaison qui consiste en une partie de la chaussure dotée de propriétés mécaniques particulières.

Sur le mode d'exécution de l'invention, une chaussure de ski est illustrée dont la partie avant de la chaussure peut pivoter autour de la plaque d'appui 21 de la semelle de la chaussure. Pour cela, un élément intermédiaire 23 est réalisé sous la forme de deux bandes étroites en matériau déformable formant deux U latéraux inversés, qui s'étendent sur la surface extérieure de la semelle de la chaussure. Ces deux bandes en U inversé se composent d'une part de bandes 26 parallèles et transversales, réparties de part et d'autre de la plaque d'appui 21 sur la surface horizontale inférieure de la semelle de la chaussure, et d'autre part de bandes 28 qui remontent ensuite sur la paroi latérale sensiblement verticale de la semelle de la chaussure et qui se rejoignent pour former le sommet du U inversé. Les bandes parallèles horizontales 26 des deux parties en forme de U inversé de l'élément intermédiaire 23 ne se rejoignent pas sous la semelle mais laissent une partie centrale 27 non découpées, qui joue un rôle sensiblement équivalent à celui de la nervure 7 décrite précédemment. Le déplacement du poids du skieur lors d'une initiation d'une courbe induit une surpression sur une partie latérale de la chaussure. La bande en U subissant cette surpression va se comprimer au niveau de sa partie 28 dans le plan vertical alors que la partie horizontale 26 va être sollicitée en cisaillement. Par ces propriétés mécaniques, cette bande en U inversé va permettre à la partie haute de la chaussure de pivoter latéralement, la plaque d'appui 21 de la semelle de la chaussure restant immobile en appui sur la planche de glisse.

La partie arrière de la chaussure illustre une autre implémentation possible de la solution dans laquelle la partie basse 21' de la chaussure fixée sur la planche de glisse comprend une partie arrière de la semelle incluant le trottoir arrière 25. L'élément intermédiaire 23' sépare cette partie basse 21' du reste de la chaussure par une bande en matériau déformable qui partage la paroi en deux en s'étendant le long de la paroi de la chaussure depuis un point 29 au niveau de la semelle, en contournant le trottoir 25 en un point 30 positionné dans la paroi de la tige de la chaussure au-dessus de ce trottoir puis en redescendant de manière symétrique sur l'autre côté de la chaussure. Cette bande est interrompue dans la partie centrale 27', autour de laquelle la partie haute 22 de la chaussure peut pivoter par rapport à la partie basse arrière 21' grâce à la bande déformable 23', travaillant en compression d'un côté et en traction de l'autre. Cette partie centrale a une fonction semblable à celle de la nervure 7 du premier mode d'exécution. Cette bande 23' s'étend aussi sur la paroi horizontale de la semelle en une bande semblable à une des bandes 26 de la partie avant. Une telle bande n'est pas représentée car masquée par une talonnette arrière 31 de la chaussure qui la recouvre.

Le même résultat peut être obtenu par toute autre séparation de la chaussure en deux parties, avec une bande intermédiaire de forme permettant d'isoler suffisamment les deux parties de sorte d'autoriser l'oscillation de la partie haute par rapport à la partie basse dont une partie est maintenue fixe sur la planche de glisse.

La bande intermédiaire peut être dans un matériau déformable comme explicité précédemment ou être au contraire dans un matériau très rigide, selon le comportement recherché de la chaussure. Elle est traversante pour découper intégralement la paroi de la chaussure en deux parties distinctes. Sa largeur ou épaisseur, mesurée de l'interface de la partie 21 vers l'interface de la partie 22 dans une direction perpendiculaire à la bande intermédiaire 23 disposée entre ces interfaces, reste inférieure à 4 millimètres.

Dans le mode d'exécution décrit, la partie basse de la chaussure consiste en la réunion de la plaque d'appui avant 21 et de la partie arrière 21' alors que la partie haute 22 de la chaussure consiste en tout le reste, incluant donc aussi par exemple le trottoir avant et la partie centrale 37 de la semelle. Cette réalisation illustre donc bien que la notion de "partie haute" et "partie basse" doit s'entendre dans un sens très large, dès lors que la partie haute aura tendance à suivre le mouvement de la jambe du skieur et sera ainsi dotée d'une mobilité latérale vis à vis de la partie basse, liée à la planche de glisse et sensiblement immobile sur cette planche de glisse.

Les différentes solutions envisagées ci-dessus peuvent être combinées entre elles pour former d'autres modes de réalisation de la chaussure. Ainsi, la partie basse avant 21 peut comprendre le trottoir avant 24 par exemple, de manière similaire à la solution proposée dans la partie arrière dans le mode d'exécution décrit en rapport aux figures 13 à 16. La partie arrière ne contient pas obligatoirement un élément intermédiaire 23' comme cela a été explicité auparavant, les impulsions latérales du poids du skieur se répartissant principalement dans la partie avant de la chaussure. La partie basse arrière 21' peut aussi consister en une plaque d'appui de la semelle de la chaussure.

Enfin, le mode de réalisation peut consister en une mise en oeuvre très proche de la chaussure selon les figures 1 à 12 comme cela est représenté sur les variantes correspondant aux figures 17 à 20.

La première variante illustrée sur la figure 17 et 18 consiste en une solution dans laquelle la partie basse 31 consiste en la semelle de la chaussure et est séparée de la tige 32 par une bande de liaison 33 étroite qui découpe la paroi de la chaussure sur toute sa périphérie. Comme cela est visible sur la figure 18, cette solution se différencie principalement de celle illustrée aux figures 1 et 4 en ce que la tige 32 ne contient pas de partie inférieure 17 et en ce que l'élément de liaison ne s'étend pas sur une surface horizontale mais est simplement une bande traversante dans la paroi de la chaussure.

La seconde variante illustrée sur les figures 19 et 20 est la même que précédemment dans laquelle la bande de liaison 33' qui sépare les parties basse 31' et haute 32' ne s'étend pas sur toute la périphérie de la chaussure mais seulement dans une zone antérieure.

Enfin, il est possible d'utiliser des éléments intermédiaires d'épaisseur variable, composés de plusieurs matériaux différents, répartis de manière dissymétrique sur la chaussure, sans sortir du concept de l'invention.

L'invention porte aussi sur le procédé de fabrication d'une telle chaussure, qui peut comprendre selon une variante de réalisation deux étapes d'injection de matériau plastique, afin de former l'élément intermédiaire d'une part et le reste de la chaussure d'autre part. En variante, ce procédé de fabrication peut comprendre plus de deux étapes d'injection. Par exemple, la tige de la chaussure peut être bi-injectée selon un procédé habituel alors qu'une étape supplémentaire d'injection permet de former l'élément intermédiaire. Dans le cas où un matériau plus souple et déformable serait utilisé pour l'élément intermédiaire, il peut être avantageux d'en profiter pour former les rabats de la coque de la chaussure dans ce même matériau lors de la même étape d'injection.

En variante, d'autres procédés de fabrication peuvent être utilisés comme un élément intermédiaire fabriqué in situ, par coulage par exemple.

Ainsi, il apparaît donc bien que la chaussure obtenue conserve une forme globalement identique aux chaussures de l'art antérieur, sa structure étant toutefois différente puisqu'intégrant un élément intermédiaire dans un matériau différent de la majorité de la chaussure, qui sert à séparer la chaussure en deux parties mécaniquement relativement indépendantes. Comme cela ressort des explications précédentes, cette séparation de la chaussure ne s'entend pas par une réelle séparation physique de parties distinctes : en effet, dans le mode d'exécution, il est clair que les parties hautes et basses forment un ensemble continu car liées par exemple par les parties 27, 27'. Cela garantit une rigidité et résistance nécessaire de la chaussure, tout en autorisant une mobilité mécanique d'une partie de cet ensemble relativement à l'autre.

## Revendications

1. Chaussure de sport pour engin de glisse comprenant une partie basse (21 ; 21' ; 31 ; 31') destinée à une fixation sur un engin de glisse, une partie haute (22 ; 32 ; 32') avec une ouverture (15) pour recevoir un pied, et un élément de liaison (23 ; 23' ; 33 ; 33') entre ces deux parties basse (21 ; 21' ; 31 ; 31') et haute (22 ; 32 ; 32'), **caractérisée en ce que** les deux parties basse et haute sont en matériau plastique de dureté au moins égale à 40 shD, et **en ce que** l'élément de liaison (23 ; 23' ; 33 ; 33') représente une fragmentation de la structure de la chaussure et se présente sous la forme d'au moins une bande étroite traversante (23 ; 23' ; 33 ; 33'), c'est à dire occupant toute l'épaisseur de la paroi de la tige de la chaussure de sa surface extérieure jusqu'à sa surface intérieure, de faible épaisseur mesurée de l'interface de la partie basse (21; 21' ; 31 ; 31') vers l'interface de la partie haute (22 ; 32 ; 32') dans une direction perpendiculaire à celle de la bande, découpant la paroi de la chaussure en deux parties, l'élément de liaison (23 ; 23' ; 33 ; 33') étant ainsi apte à autoriser l'oscillation latérale de la partie haute (22 ; .32 ; 32') de la chaussure relativement à la partie basse (21; 21' ; 31 ; 31').

2. Chaussure de sport pour engin de glisse selon la revendication 1, **caractérisée en ce que** l'élément de liaison (23 ; 23' ; 33 ; 33') présente une épaisseur inférieure à 4 millimètres.

3. Chaussure de sport pour engin de glisse selon la revendication 1, **caractérisée en ce que** l'élément de liaison (23 ; 23' ; 33 33') est fixé aux parties basse (21; 21' ; 31 ; 31') et haute (22 ; 32 ; 32') par des moyens de fixation distincts sur au moins une partie de la zone périphérique de la chaussure, de sorte de travailler d'une part en compression et d'autre part en traction lors d'un mouvement d'oscillation de la partie haute (22 ; 32 ; 32') de la chaussure relativement à la partie basse ( 21; 21' ; 31 ; 31').

4. Chaussure de sport pour engin de glisse selon la revendication 1, **caractérisée en ce que** l'élément de liaison (23 ; 23' ; 33 ; 33') comprend des bandes (26, 28, 29, 30) étroites et traversantes sur la paroi de la chaussure, sur les faces verticales et/ou horizontales de la chaussure.

5. Chaussure de sport pour engin de glisse selon la revendication précédente, **caractérisée en ce que** la partie basse (21) comprend une plaque d'appui de la semelle de la chaussure sur l'engin de glisse et **en ce que** l'élément de liaison (23) comprend deux parties latérales au moins sur un tronçon en forme de U inversé, chaque U inversé ayant deux parties parallèles horizontales (26) s'étendant sous la semelle de la chaussure dans une direction transversale à la chaussure de part et d'autre de la plaque d'appui (21) et une partie dans un plan vertical (28) comprenant la liaison des deux parties du U.

6. Chaussure de sport pour engin de glisse selon la revendication précédente, **caractérisée en ce que** les parties parallèles horizontales (26) de respectivement chaque partie latérale en forme de U inversé de l'élément de liaison (23) ne se rejoignent pas mais laissent une partie centrale (27) de la plaque d'appui (21) non traversée.

7. Chaussure de sport pour engin de glisse selon la revendication 3, **caractérisé en ce que** la partie basse (21') comprend un trottoir (25) de la semelle de la chaussure, l'élément de liaison (23') se trouvant sous la forme d'une bande étroite s'étendant sous la semelle de la chaussure dans une direction sensiblement transversale et sur la tige de la chaussure en partant d'un point (29) au niveau de la semelle sur un premier côté de la chaussure, en s'élevant sur la première paroi latérale de la chaussure pour passer au-dessus du trottoir (25) avant de redescendre sur la seconde paroi latérale de la tige jusqu'à un point (29') du second côté de la chaussure.

8. Chaussure de sport pour engin de glisse selon la revendication précédente, **caractérisé en ce que** l'élément de liaison (23') s'élève jusqu'à un point (30) au-dessus du trottoir (25) et présente une discontinuité (27') au niveau de la partie centrale de la chaussure.

9. Chaussure de sport pour engin de glisse comprenant une partie inférieure et un élément de liaison selon l'une des revendications 3 à 7 dans sa partie antérieure.

10. Chaussure de sport pour engin de glisse selon l'une des revendications 3 à 8, **caractérisée en ce qu'**elle comprend une partie inférieure et un élément de liaison selon l'une des revendications 3 à 7 dans sa partie arrière.

11. Chaussure de sport pour engin de glisse selon la revendication 2, **caractérisée en ce que** la partie basse (31') est une semelle s'étendant sur une partie de la longueur de la chaussure, comprenant un trottoir avant (33') pour coopérer avec un dispositif de fixation monté sur l'engin de glisse,

12. Chaussure de sport pour engin de glisse selon la revendication précédente, **caractérisée en ce que** la partie basse (31) est une semelle qui s'étend sur toute la longueur de la chaussure et comprend aussi un trottoir arrière (33).

13. Chaussure de sport pour engin de glisse selon l'une des revendications 10 à 12, **caractérisée en ce que** la partie haute (22,32,32') est une tige de chaussure comprenant une coque et un collier articulé et des moyens de fermeture et serrage.

14. Chaussure de sport pour engin de glisse selon l'une des revendications précédentes, **caractérisée en ce que** l'élément de liaison ( 23 ; 23' ; 33 ; 33') est dans un matériau déformable.

15. Chaussure de ski selon l'une des revendications précédentes.

16. Procédé de fabrication d'une chaussure de sport pour engin de glisse selon l'une des revendications précédente 1 à 14, **caractérisée en ce qu'**il comprend une étape d'injection de l'élément de liaison (23 ; 23' ; 33 ; 33') dans un matériau plastique, la chaussure étant fabriquée par plusieurs étapes d'injection de matériau plastique de dureté au moins égale à 40 shD, de sorte que l'élément de liaison (23 ; 23' ; 33 ; 33') représente une fragmentation de la structure de la chaussure et se présente sous la forme d'au moins une bande étroite traversante (23 ; 23' ; 33 ; 33'), c'est à dire occupant toute l'épaisseur de la paroi de la tige de la chaussure de sa surface extérieure jusqu'à sa surface intérieure, de faible épaisseur mesurée de l'interface de la partie basse (21; 21' ; 31 ; 31') vers l'interface de la partie haute (22 ; 32 ; 32') dans une direction perpendiculaire à celle de la bande, découpant la paroi de la chaussure en deux parties.

17. Procédé de fabrication d'une chaussure de sport pour engin de glisse selon l'une des revendications 1 à 14, **caractérisée en ce qu'**il comprend une étape de coulage ou de soudage ou de collage de l'élément de liaison (23 ; 23' ; 33 ; 33'), de sorte que l'élément de liaison (23 ; 23' ; 33 ; 33') représente une fragmentation de la structure de la chaussure et se présente sous la forme d'au moins une bande étroite traversante (23 ; 23' ; 33 ; 33'), c'est à dire occupant toute l'épaisseur de la paroi de la tige de la chaussure de sa surface extérieure jusqu'à sa surface intérieure, de faible épaisseur mesurée de l'interface de la partie basse (21; 21' ; 31 ; 31') vers l'interface de la partie haute (22 ; 32 ; 32') dans une direction perpendiculaire à celle de la bande, découpant la paroi de la chaussure en deux parties.

## Claims

1. Sports shoe for sliding gear, comprising a lower portion (21; 21'; 31; 31') intended for being fastened on a sliding gear, a upper portion (22; 32; 32') having an opening (15) for receiving a foot, and a connecting element (23; 23'; 33; 33') inserted between the lower (21; 21'; 31; 31') and upper (22; 32; 32') portions, **characterised in that** the two portions, namely the lower and the upper portion, are made of a plastics material having a hardness of at least equal to 40 ShD, and **in that** the connecting element (23; 23'; 33; 33') represents a fragmentation of the structure of the shoe and takes the shape of at least one small traversing strip (23; 23'; 33; 33'), namely filling the whole thickness of the wall of the shaft of the shoe from its outer surface until its inner surface, and having a small thickness measured from the interface of the lower portion (21; 21'; 31; 31') to the interface of the upper portion (22; 32; 32') in a direction perpendicular to the direction of the strip and cutting the wall of the shoe in two parts, the connecting element (23; 23'; 33; 33') such being capable of allowing a lateral oscillation of the upper portion (22; 32; 32') of the shoe with respect to its lower portion (21; 21'; 31; 31') .

2. Sports shoe for sliding gear according to claim 1, **characterised in that** the thickness of the connecting element (23; 23'; 33; 33') is less than 4 millimetres.

3. Sports shoe for sliding gear according to claim 1, **characterised in that** the connecting element (23; 23'; 33; 33') is fastened to the lower portion (21; 21'; 31; 31') and the upper portion (22; 32; 32') by separate fastening means on at least one part of the peripheral zone of the shoe, in a manner of working by compression on the one hand and by traction on the other hand when the upper portion (22; 32; 32') of the shoe makes an oscillation movement with respect to the lower portion (21; 21'; 31; 31').

4. Sports shoe for sliding gear according to claim 1, **characterised in that** the connecting element (23; 23'; 33; 33') comprises small traversing strips (26, 28, 29, 30) on the wall of the shoe, on the vertical and/or the horizontal faces of the shoe.

5. Sports shoe for sliding gear according to the preceding claim, **characterised in that** the lower portion (21) comprises a supporting plate of the shoe sole on the sliding gear, and **in that** the connecting element (23) comprises at least two lateral parts on a section having the shape of an inverted U, each inverted U presenting two parallel horizontal parts (26) extending in a transverse direction of the shoe under the shoe sole over the entire supporting plate (21), and a part (28) extending in a vertical plane and comprising the link of two U shaped parts.

6. Sports shoe for sliding gear according to the preceding claim, **characterised in that** the horizontal parallel parts (26) of respectively each lateral inverted U shaped portion of the connecting element (23) are not linked together but leave a central part (27) of the supporting plate (21) not traversed.

7. Sports shoe for sliding gear according to claim 3, **characterised in that** the lower portion (21') comprises a curb (25) of the shoe sole, the connecting element (23') which takes the shape of a narrow strip extending under the shoe sole in an essentially transverse direction and on the shaft of the shoe, beginning at a point (29) at the level of the sole on a first side of the shoe, going up on the first side wall of the shoe, and passing over the curb (25) before going down on the second side wall of the shaft until a point (29') at the second side of the shoe.

8. Sports shoe for sliding gear according to the preceding claim, **characterised in that** the connecting element (23') arises until a point (30) above the curb (25) and exhibits an interruption (27') in the region of the central portion of the shoe.

9. Sports shoe for sliding gear, comprising a lower portion and a connecting element according to any one of claims 3 to 7 within its front portion.

10. Sports shoe for sliding gear according to any one of claims 3 to 8, **characterised in that** it comprises a lower portion and a connecting element according to any one of claims 3 to 7 within its rear portion.

11. Sports shoe for sliding gear according to claim 2, **characterised in that** the lower portion (31') is a sole extending over only part of the length of the shoe, comprising a front curb (33') to coact with a fixation device mounted on the sliding gear.

12. Sports shoe for sliding gear according to the preceding claim, **characterised in that** the lower portion (31) is a sole extending over the entire length of the shoe and comprises also a rear curb (33).

13. Sports shoe for sliding gear according to any one of claims 10 to 12, **characterised in that** the upper portion (22, 32, 32') is a shoe shaft comprising a shell and a hinged collar as well as closing and tightening means.

14. Sports shoe for sliding gear according to any one of the preceding claims, **characterised in that** the connecting element (23; 23'; 33; 33') is made from a deformable material.

15. Ski boot according to any one of the preceding claims.

16. Process for the manufacture of a sports shoe for sliding gear according to any one of claims 1 to 14, **characterised in that** it comprises a step of injection moulding of the connecting element (23; 23'; 33; 33') from a plastics material, the shoe being manufactured in several injection moulding steps with a plastics material having a hardness of at least equal to 40 ShD such that the connecting element (23; 23'; 33; 33') represents a fragmentation of the shoe structure and takes the shape of at least one narrow traversing strip (23; 23'; 33; 33'), namely occupying the whole thickness of the wall of the shoe shaft from its outer surface to its inner surface, having a small thickness measured between the interface with the lower portion (21; 21'; 31; 31') and the interface with the upper portion (22, 32, 32') in a direction perpendicular to that of the strip which cuts the wall of the shoe in two parts.

17. Process for the manufacture of a sports shoe for sliding gear according to any one of claims 1 to 14, **characterised in that** it comprises a step of mould casting or soldering or cementing of the connecting element (23; 23'; 33; 33') in such a manner that the connecting element (23; 23'; 33; 33') represents a fragmentation of the shoe structure and takes the shape of at least one narrow traversing strip (23; 23'; 33; 33'), namely occupying the whole thickness of the wall of the shoe shaft from its outer surface to its inner surface, having a small thickness measured between the interface with the lower portion (21; 21'; 31; 31') and the interface with the upper portion (22; 32; 32') in a direction perpendicular to that of the strip which cuts the wall of the shoe in two parts.

## Patentansprüche

1. Sportschuh für ein Gleitgerät mit einem unteren Teil (21; 21'; 31; 31') zum Befestigen auf einem Gleitgeräts, mit einem oberen Teil (22; 32; 32'), das eine Öffnung (15) zur Aufnahme eines Fusses hat, und mit einem Verbindungselement (23; 23'; 33; 33') zwischen diesen beiden unteren (21; 21"; 31; 31') und oberen Teilen (22; 32; 32'), **dadurch gekennzeichnet, dass** die beiden unteren und oberen Teile aus einem Kunststoffmaterial mit einer Härte von wenigstens gleich 40 shD bestehen und dass das Verbindungselement (23; 23'; 33; 33') eine Fragmentierung der Struktur des Schuhs bildet und die Form wenigstens eines schmalen durchquerenden Bandes (23; 23'; 33; 33') hat, das heisst, dass es die gesamte Dicke der Wand des Schuhschafts von seiner Aussenfläche bis zu seiner Innenfläche einnimmt, wobei das erwähnte Band eine geringe Dicke aufweist, gemessen von der Grenzfläche des unteren Teils (21; 21; 31; 31') bis zur Grenzfläche des oberen Teils (22; 32; 32') in einer senkrecht zur Richtung des Bandes orientierten Richtung, wobei die Wand des Schuhs in zwei Teile zerschnitten wird, so dass das Verbindungselement (23; 23'; 33; 33') seitliche Schwingungen des oberen Teils (22; 32; 32') relativ zum unteren Teil (21; 21'; 31; 31') zulässt.

2. Sportschuh nach Anspruch 1, **dadurch gekennzeichnet, dass** das Verbindungselement (23; 23'; 33; 33') eine Breite von weniger als 4 mm hat.

3. Sportschuh nach Anspruch 1, **dadurch gekennzeichnet, dass** das Verbindungselement (23; 23'; 33; 33') an den unteren (21; 21' : 31; 31') und oberen Teilen (22; 32; 32') auf wenigstens einem Teil der Umfangsfläche des Schuhs mit unterschiedlichen Mitteln befestigt ist, derart, dass bei einer Schwingungsbewegung des oberen Teils (22; 32; 32') des Schuhs relativ zum unteren Teil (21; 21'; 31; 31') einerseits eine Komprimierung und andererseits eine Zugbeanspruchung stattfinden kann.

4. Sportschuh nach Anspruch 1, **dadurch gekennzeichnet**, das dass Verbindungselement (23; 23'; 33; 33') schmale Bänder (26, 28, 29, 30) aufweist, welche die Wand des Schuhs auf den vertikalen und/ oder den horizontalen Aussenseiten des Schuhs durchqueren.

5. Sportschuh nach dem vorangehenden Anspruch, **dadurch gekennzeichnet, dass** der untere Teil (21) eine Stützplatte zum Abstützen der Schuhsohle auf dem Gleitgerät aufweist und dass das Verbindungselement (23) zwei seitliche Teile wenigstens auf einem Abschnitt in Form eines umgekehrten U hat, wobei jedes umgekehrte U zwei parallele horizontale Teile (26), die sich unter der Schuhsohle in einer quer zum Schuh orientierten Richtung beiderseits der Stützplatte (21) erstrecken, sowie einen Teil in einer vertikalen Ebene (28) aufweist, der die Verbindung der beiden U-Teile umfasst.

6. Sportschuh nach dem vorangehenden Anspruch, **dadurch gekennzeichnet, dass** die parallelen horizontalen Teile (26) jedes seitlichen Teils in Form eines umgekehrten U des Verbindungselements (23) sich nicht vereinigen, sondern einen nicht durchquerten zentralen Teil (27) der Stützplatte (21) freilassen.

7. Sportschuh nach Anspruch 3, **dadurch gekennzeichnet, dass** der untere Teil (21') einen Vorsprung (25) der Schuhsohle hat und dass sich das Verbindungselement (23')in Form eines schmalen Bandes unter der Schuhsohle in eine im wesentlichen quer verlaufende Richtung und auf dem Schuhschaft erstreckt, und zwar so, dass es, ausgehend von einem Punkt (29) auf einer ersten Schuhseite in Höhe der Sohle, auf der ersten seitlichen Schuhwand ansteigt und dann über dem Sohlenvorsprung (25) verläuft, bevor es auf der zweiten seitlichen Schaftwand wieder bis zu einem Punkt (29') auf der zweiten Schuhseite abwärts verläuft.

8. Sportschuh nach dem vorangehenden Anspruch, **dadurch gekennzeichnet, dass** das Verbindungselement (23') bis zu einem Punkt (30) über dem Sohlenvorsprung (25) ansteigt und in Höhe des zentralen Teils des Schuhs eine Unterbrechung (27') aufweist.

9. Sportschuh für ein Gleitbrett mit einem Unterteil und einem Verbindungselement nach einem der Ansprüche 3 bis 7 in seinem vorderen Teil.

10. Sportschuh nach einem der Ansprüche 3 bis 8, **dadurch gekennzeichnet, dass** er einen Unterteil und ein Verbindungselement nach einem der Ansprüche 3 bis 7 aufweist.

11. Sportschuh nach Anspruch 2, **dadurch gekennzeichnet, dass** der untere Teil (31') eine Sohle ist, die sich über einen Teil der Länge des Schuhs erstreckt und einen vorderen Vorsprung (33') zum Zusammenarbeiten mit einer auf dem Gleitgerät montierten Bindungsvorrichtung hat.

12. Sportschuh nach dem vorangehenden Anspruch, **dadurch gekennzeichnet, dass** der untere Teil (31) eine Sohle ist, die sich über die gesamte Länge des Schuhs erstreckt und auch einen hinteren Vorsprung (33) hat.

13. Sportschuh nach einem der Ansprüche 10 bis 11, **dadurch gekennzeichnet, dass** der obere Teil (22, 32, 32') ein Schuhschaft ist, der eine Schale und eine angelenkte Manschette sowie Schliess- und Spannmittel aufweist.

14. Sportschuh nach einem der vorangehenden Ansprüche, **dadurch gekennzeichnet, dass** das Verbindungselement (23: 23'; 33; 33') aus einem verformbaren Material besteht.

15. Schischuh nach einem der vorangehenden Ansprüche.

16. Verfahren zum Herstellen eines Sportschuhs für ein Gleitbrett nach einem der Ansprüche 1 bis 14, **gekennzeichnet durch** einen Schritt der Spritzung des Verbindungselements (23; 23'; 33; 33') in ein Kunststoffmaterial, wobei der Schuh **durch** mehrere Spritzvorgänge mit einem Kunststoffmaterial, dessen Härte wenigstens gleich 40 shD beträgt, hergestellt wird, derart, dass das Verbindungselement (23; 23'; 33; 33') eine Fragmentierung der Struktur des Schuhs bildet und die Form wenigstens eines durchquerenden schmalen Bandes (23; 23'; 33; 33') hat, dass heisst, dass es die gesamte Dicke der Wand des Schuhschafts von dessen Aussenfläche bis zu seiner Innenfläche einnimmt, wobei das erwähnte Band eine geringe Dicke hat, gemessen von der Grenzfläche des unteren Teils (22; 32; 32') bis zur Grenzfläche des oberen Teils (22; 32; 32') in einer senkrecht zur Richtung des Band orientierten Richtung, wobei die Wand des Schuhs in zwei Teile zerschnitten wird.

17. Verfahren zum Herstellen eines Sportschuhs für ein Gleitbrett nach einem der Ansprüche 1 bis 14, **gekennzeichnet durch** einen Schritt des Giessens oder des Schweissens oder des Klebens des Verbindungselements (23; 23'; 33; 33'), derart, dass dieses Verbindungselement eine Fragmentierung der Struktur des Schuhs bildet und die Form wenigstens eines durchquerenden schmalen Bandes (23; 23'); 33; 33') hat, dass heisst, dass es die gesamte Dicke der Wand des Schuhschafts von dessen Aussenfläche bis zu dessen Innenfläche einnimmt, wobei dieses Band eine geringe Dicke hat, gemessen von der Grenzfläche des unteren Teils (21; 21'; 31; 31') bis zur Grenzfläche des oberen Teils (22; 32; 32') in einer senkrecht zur Richtung des Bandes orientierten Richtung, wobei die Wand des Schuhs in zwei Teile zerschnitten wird.
